# EUROPÄISCHE PATENTSCHRIFT

(11) **EP 2 897 884 B1**
(45) Veröffentlichungstag und Bekanntmachung des Hinweises auf die Patenterteilung: **02.11.2016**
(21) Anmeldenummer: 13765944.7
(22) Anmeldetag: 13.09.2013
(51) Int. Cl.: B65D 77/04

(54) **PALETTENCONTAINER**
PALLET CONTAINER
RÉCIPIENT-PALETTE

(30) Priorität: 21.09.2012 DE 202012009327 U; 18.01.2013 DE 202013000624 U
(43) Veröffentlichungstag der Anmeldung: 29.07.2015
(73) Patentinhaber: Mauser-Werke GmbH, 50321 Brühl 7 (DE)
(72) Erfinder: WEYRAUCH, Detlev, 52372 Kreuzau-Untermaubach (DE); BISCHOFF, Sebastian, 53859 Niederkassel (DE)
(86) Internationale Anmeldenummer: PCT/EP2013/002753
(87) Internationale Veröffentlichungsnummer: WO 2014/044372

(56) Entgegenhaltungen:
- EP-B1- 1 481 918
- WO-A1-2012/085941
- DE-U1-202006 001 222
- US-A- 5 738 240

## Beschreibung

Die vorliegende Erfindung betrifft einen Palettencontaine zur Lagerung und zum Transport von insbesondere gefährlichen flüssigen Füllgütern, mit einem austauschbaren dünnwandigen Innenbehälter aus thermoplastischem Kunststoff zur Aufnahme des Füllgutes, mit einem den Innenbehälter als Stützmantel dicht umschließenden Rohrgitterrahmen aus miteinander verschweißten vertikalen und horizontalen Rohrstäben, der am oberen Außenrand einer gabelstaplergeeigneten Bodenpalette befestigt ist, wobei die rechteckförmige Bodenpalette ein flaches Palettenoberdeck bestehend aus einer dünnen Metall-Blechplatte als Auflage für den eingestellten Innenbehälter und einem Palettenunterbau mit vier Eckfüßen und vier dazwischen angeordneten Mittelfüßen aus thermoplastischem Kunststoff und einen rechteckförmigen, bodenseitig horizontal umlaufenden Stahlrohr-Basisring aufweist, wobei die Bodenpalette mit Mitteln zur Ableitung elektrischer Ladungen versehen ist.

Die Palette ist zwischen dem Palettenoberdeck und dem umlaufenden Bodenring sowie zwischen den Eck- und Mittelfüßen mit jeweils einer entsprechenden Ausnehmung zum Einschieben der Gabeln eines Gabelstapler-Fahrzeuges ausgestattet. Die Palette kann von allen vier Seiten in Längs- oder Querrichtung unterfahren werden. Derartige befüllte Palettencontainer mit einem Füllvolumen von ca. 1000 Litern mit einer üblichen Palettengröße von 1200 mm x 1000 mm können je nach spez. Gewicht des flüssigen Füllgutes weit über 1 t Gewicht aufweisen und sind nur noch mit Gabelstapler-Fahrzeugen handhabbar. Hierbei werden die kürzeren Palettenseiten (1000 mm) als Vorder- und Rückseite und die beiden längeren Palettenseiten (1200 mm) als Längsseiten bezeichnet. Mittig in der Vorderseite ist unten am Kunststoffinnenbehälter üblicherweise eine Entnahmearmatur angeordnet.

Für den Transport von gefährlichen flüssigen Füllgütern müssen derartige Palettencontainer eine amtliche Zulassung für ihre spezielle Bauart aufweisen. Wenn brennbare oder explosionsgefährdete Flüssigkeiten in solchen Palettencontainern befördert werden sollen, brauchen diese Behälter eine ganz besondere behördliche Zulassung, bei der nachgewiesen ist, dass vorhandene konstruktive Maßnahmen für eine Ableitung elektrischer Ladungen sorgen und mit Sicherheit verhindern, dass die Behälter sich elektrisch aufladen könnten (Funkenbildung) und somit eine Explosionsgefahr ausgeschlossen ist.

### Stand der Technik:

Aus der EP 1 481 918 B1 oder der EP 2 433 880 A1 bekannte Palettenbehälter mit Holzpaletten oder Paletten, die elektrisch nicht leitende Kunststoff-Füße aufweisen, benötigen zur Gewährleistung einer elektrischen Ableitfähigkeit von nachteiligen elektrischen Aufladungen des gesamten Systems Palettenbehälter besondere Maßnahmen in Form von elektrischen Ableitblechen an oder innerhalb wenigstens eines Paletten-Fußes. Bekannt sind auch insgesamt elektrisch leitende Kunststoff-Füße mit einem hohen Anteil an Leitruß. Diese selbst leitfähigen Kunststoff-Füße weisen aber aufgrund des eingebundenen Leitrußes eine stark verminderte Bruchfestigkeit auf und sind von daher nicht für alle Einsatzbereiche brauchbar. So sind für Gefahrgutzulassungen bei den amtlichen Prüfungen verschiedene Tests zu bestehen, wie unter anderem z. B. Kälte-Falltests. Palettenbehälter mit Kunststoff-Füßen mit hohem Leitruß-Anteil bestehen solche Falltests in aller Regel nicht. Ein Palettencontainer gemäß Oberbegriff von Anspruch 1 ist darüber hinaus aus DE 20 2006 001222 U1 bekannt.

### Aufgabenstellung

Es ist Aufgabe der vorliegenden Erfindung einen Palettencontainer der besonderen Art anzugeben, der bei erhöhter Gesamtstabilität der Bodenpalette auch die Bedingung einer vielseitigen Ableitung von elektrischen Ladungen erfüllt.

### Aufgabenlösung

Diese Aufgabe wird mit den kennzeichnenden Merkmalen des Patentanspruches 1 gelöst. Bei der erfindungsgemäßen Konstruktion ist zur Verhinderung einer elektrischen Aufladung vorgesehen, dass der Palettenunterbau einen oberen Rohrrahmen mit vier einzelnen gleichlangen Rohrstücken aufweist, die diagonal in direktem Kontakt unterhalb der Metallplatte verlaufen und mit ihren Enden derart an jeweils zwei benachbarten Mittelfüßen befestigt sind, dass unterhalb der Metallplatte ein rautenförmiger Tragrahmen ausgebildet ist, auf dem die Metallplatte aufgespannt ist, wobei die vier einzelnen Rohrstücke über entsprechende Verschraubungen elektrisch leitend mit dem bodenseitigen Stahlrohr-Basisring verbunden sind, der den unteren Rohrrahmen darstellt.

In konstruktiver Ausgestaltung der Erfindung ist vorgesehen, dass die vier einzelnen Rohrstücke an ihren Enden jeweils rechtwinkelig abgebogen sind, mit dem abgebogenen Endstück jeweils in eine entsprechende Ausnehmung in zwei benachbarten Kunststoff-Mittelfüßen eingesteckt und über jeweils zwei Schraubverbindungen elektrisch leitend mit dem bodenseitigen Basisring verbunden sind. Dazu sind die abgebogenen Endstücke der vier Rohrstücke mit dem bodenseitigen Basisring verschraubt, so dass über diese metallischen Verschraubungen insgesamt eine achtfache elektrische Verbindung bereitgestellt ist.

In weiterer vorteilhafter Ausgestaltung der Erfindung ist vorgesehen, dass die abgebogenen Endstücke der vier Rohrstücke kurz oberhalb der Rohrenden sternförmig seitlich eingeformt sind, so dass ein reduzierter Rohrquerschnitt ausgebildet ist, in den ein Innengewinde für eine Verschraubung mit dem bodenseitigen Basisring eingeformt ist. Auf diese Weise kann auf lange Befestigungs-Schrauben und Kontermuttern verzichtet werden. Die Befestigungs-Schrauben sind somit vergleichsweise kurz gehalten. In konstruktiver Besonderheit enden die Ausnehmungen innerhalb des Kunststoff-Mittelfußes kurz oberhalb des Basis-Rohres und weisen dort zur Aufnahme der unten offenen Rohrenden der abgebogenen Endstücke eine konusförmige Rohrzentrierung auf, in welcher eine zentrische Bohrung zum Durchstecken der Befestigungsschraube vorgesehen ist. In ganz zweckmäßiger Weise ist diese zentrische Bohrung in der konusförmigen Rohrzentrierung von unten nach oben zur Konusspitze hin im Durchmesser leicht abnehmend ausgebildet, wobei der Durchmesser im Bereich zur Konusspitze geringfügig kleiner als der Durchmesser der Befestigungsschrauben ausgefertigt ist. Durch diese aufeinander abgestimmte konstruktive Ausbildung der Bauteile wird erreicht, dass die Befestigungsschrauben durch die auf die konusförmigen Rohrzentrierungen aufgesetzten Rohrenden der abgebogenen Endstücke im verschraubten Zustand fest in den Rohrzentrierungen der Kunststoff-Füße eingespannt und damit bestens gegen selbsttätiges Lösen, z. B. aufgrund von Transporterschütterungen, gesichert sind.

Eine weitere vorteilhafte Ausführung des erfindungsgemäßen Palettencontainers besteht darin, dass der bodenseitige Basisring an jedem Kunststoff-Mittelfuß jeweils mit zwei entsprechenden Lochungen zum Durchstecken der Befestigungsschrauben zum Einschrauben in die abgebogenen Endstücke der vier diagonal verlaufenden Rohrstücke versehen ist, wobei der Basisring auf seiner Unterseite an den Lochungen jeweils eine kegelförmige Einsenkung derart aufweist, dass der Schraubenkopf einer Linsenkopf- oder Senkkopfschraube bündig zur Rohrunterseite eingesenkt ist. Dadurch wird z. B. bewirkt, dass die Palettenunterseite glatt und eben ausgebildet ist und die Palettencontainer leicht und glatt - ohne zu rattern oder hängen zu bleiben - auf den Rollen von Rollenförderern (Rollen-Laufband) ablaufen können. In gleicher Weise ist gemäß der vorliegenden Erfindung vorgesehen, dass der bodenseitige Basisring einen Verbindungsbereich aufweist, in welchem seine beiden Rohrenden miteinander verbunden sind, und dass dieser Verbindungsbereich unterhalb eines Kunststoff-Eckfußes an einer Stelle mit geringer Biegebelastung angeordnet ist. Dies hat insbesondere bei einer Einstapelung befüllter Palettencontainer in Hochregallagern den Vorteil, dass der Verbindungsbereich des Basisringes im Hochregal immer auf einem Regalbrett zur Auflage kommt und somit unterstützt ist und nicht mehr im Freien hängt, wobei dieser gegen Biegebelastung empfindliche Verbindungsbereich dann bisher immer zum Durchbiegen neigte.

Die Erfindung wird nachfolgend anhand von in den Zeichnungen schematisch dargestellten Ausführungsbeispielen näher erläutert und beschrieben. Es zeigen:
- Figur 1: einen erfindungsgemäßen Palettencontainer in Seitenansicht von vorne,
- Figur 2: eine erfindungsgemäße Bodenpalette in Explosionsdarstellung der einzelnen Bauteile,
- Figur 3: einen Teilschnitt durch einen Kunststoff-Mittelfuß mit eingelagerten Rohren der Paletten-Tragrohrstruktur und
- Figur 4: eine vergrößerte Teilansicht aus Fig. 3 mit besonderer Rohrbefestigung

In Figur 1 ist mit der Bezugsziffer 10 ein Palettencontainer in Leichtbauweise des Typs "Composite IBC" (IBC = Intermediate Bulk Container) bezeichnet. Der Palettencontainer 10 ist mit einer amtlichen Gefahrgut-Zulassung für die Lagerung und den Transport von insbesondere gefährlichen flüssigen Füllgütern versehen und weist einen austauschbaren Kunststoffinnenbehälter 16, einen den Kunststoffinnenbehälter 16 dicht umschließenden Stützmantel aus einem Rohrgitterrahmen 14 und eine Bodenpalette 12 auf. Der Rohrgitterrahmen 14 ist am oberen Außenrand der Palette 12 befestigt, wobei die rechteckförmige Palette 12 eine dünne Metallplatte 18 als flaches Palettenoberdeck zur Auflage für den eingestellten Kunststoffinnenbehälter 16 und einen Palettenunterbau mit vier Eckfüßen 28, mit vier dazwischen angeordneten Mittelfüßen 26 und mit einem horizontal umlaufenden Stahlrohr-Bodenring bzw. rechteckförmigen Basisring 34 aufweist. Durch eine besondere Verschraubung des Rohrgitterrahmens 14 über das unterste umlaufende Horizontalrohr des Rohrgitterrahmens 14 mit dem L-förmigen Außenrand der Metallplatte 18 und den Rohren der Paletten-Tragrohrstruktur mit dem bodenseitigen Basisring 34 wird eine von außen unsichtbare elegante und sichere Ableitung von elektrischen Ladungen gewährleistet.

Wie in der Explosionsdarstellung der Bodenpalette 12 in Figur 2 ersichtlich wird, ist die Metallplatte 18 völlig flach und eben, ohne Neigungen, Gefälle oder nach oben hoch stehende umlaufende Randwülste oder tiefere Versteifungssicken ausgebildet. Die rechteckförmige Metallplatte 18 weist an ihren vier Außenseiten jeweils einen L-förmigen Außenrand mit einer Abkantung 20 vertikal nach unten und einer sich anschließenden horizontal nach außen weisenden Abkantung 44 auf, die von dem von oben aufgesetzten Rohrgitterrahmen 14 mit seinem untersten horizontal umlaufenden Gitterrahmen-Rohr 22 gegen die unterhalb der Metallplatte 18 angeordneten Eckfüße 24 und Mittelfüße 26 in eine dort vorgesehene, den Abkantungen 20, 44 angepasste Ausnehmung 28 eindrückt und derart fixiert, dass die ebene rechteckförmige Metallplatte 18 außenseitig linienförmig auf dem Palettenunterbau nach Art eines Trampolins aufgespannt ist. Dabei ist der Palettenunterbau als Rohrrahmen-Tragstruktur ausgebildet, die in einer oberen Ebene direkt unterhalb der Metallplatte 18 vier rautenförmig zueinander verlaufende Rohre 32 und zwei parallele Querrohre 42 und in einer unteren Ebene unterhalb der Kunststoff-Füße ein rechteckförmiges umlaufendes Basis-Rohr 34 aufweist, wobei die Rohre 32 der oberen Ebene mit dem Basis-Rohr 34 in der unteren Ebene über die vier Mittelfüße 26 verbunden sind. Die vier rautenförmig zueinander verlaufenden Rohre 32 sind an ihren Enden nach unten abgewinkelt und sind über diese abgewinkelten Rohrenden 36, die jeweils in zwei benachbarte Mittelfüße 26 eingesteckt sind, mit dem Basisrohr 34 verbunden, vorzugsweise verschraubt. In jeden Kunststoff-Mittelfuß 26 sind also die abgebogenen Endstücke36 von zwei benachbarten Diagonal-Rohren 32 eingesteckt. Die Rohre 32 mit den abgewinkelten Rohrenden 36 sind in vorteilhafter Weise für eine kostengünstige Fertigung alle gleich ausgebildet. Die Querrohre 42 sind im mittleren Bereich ein kurzes Stück leicht bogenförmig ausgebildet, sie verlaufen dort quer zu der in der Metallplatte 18 eingeformten Sammelrinne. Die Enden der Querrohre 42 sind in den beiden Mittelfüßen 26 an den langen Seitenkanten der Palette formschlüssig gelagert und kraftschlüssig fixiert. Auch hier erfolgt die Verankerung der Metallplatte 18 zur linienförmigen Aufnahme der Zugkräfte weitgehend über die Länge der oben beschriebenen doppelten L-förmigen Abwinkelung des Metallplatten-Außenrandes, der von dem aufgesetzten Gitterrahmen fixiert wird. Der vordere Mittelfuß, der unterhalb der Entnahmearmatur des Innenbehälters angeordnet ist, besteht aus zwei Teilen, nämlich einem napfförmigen Unterteil 38 und einem schräg geformten schalenförmigen Oberteil 40. Das schalenförmige Oberteil 40 ist leicht auswechselbar befestigt und kann z. B. nach Verunreinigung durch aggressive Füllgüter nach einer vorgesehenen Mehrfachverwendung der Palettencontainer bei einer Rekonditionierung leicht erneuert werden. Die rechteckförmige Metallplatte 18 weist im Bereich der Eingriffsmöglichkeiten der Gabeln eines Gabelstaplers von oben nach unten eingebrachte Einformungen 46 bzw. sogenannte Sicken auf; in allen vier Quadranten sind jeweils wenigstens zwei zueinander parallele, insgesamt diagonal verlaufende aber vergleichsweise kurz ausgebildete Schutzsicken eingeprägt. Die mittlere Sammelrinne in der Metallplatte 18 ist korrespondierend zu der üblichen im Boden des Kunststoff-Innenbehälters nach unten ausgeformten Sammelrinne ausgebildet und ebenfalls nach unten in die Metallplatte 18 eingeformt. Die allesamt nach unten eingeformten Schutzsicken sollen verhindern, dass die Gabeln eines Gabelstapler-Fahrzeuges versehentlich zwischen die dünne Metallplatte 18 und die obere Rohrstruktur eingreifen könnten. Diese parallel zu den Rohren der oberen Tragstruktur eingeprägten Einformungen 46, die etwas flacher als der Durchmesser der Rohre ausgebildet sind, stellen somit einen seitlichen Schutzwall für die unter der Metallplatte verlaufenden Rohre dar, so dass mit Sicherheit ein falsches Einschieben der Gabeln eines Gabeltapler-Fahrzeuges verhindert wird. Durch die diagonale Anordnung der vier Rohrstücke des oberen Rohrrahmens ist bei einer 4-fachen Einfahrmöglichkeit der Gabeln eines Gabelstaplers auch bei nicht vollständiger (z. B. nur 80%-iger) Einfahrtiefe gewährleistet, dass immer alle vier Diagonal-Rohre als Gabelauflagepunkte für die Gabeln des Gabelstapler-Fahrzeuges zum Einsatz kommen, so dass das gesamte Gewicht des befüllten Palettencontainers von den oberen Rohren 32, 42 der Tragstruktur getragen wird und die Blechplatte von einem direkten Kontakt mit den Gabeln freigehalten ist und dadurch bedingte Verformungen der Blechplatte - wie es bisher üblich war - ausgeschlossen sind.

Die beiden Querrohre in der oberen Ebene der Rohrrahmen-Tragstruktur haben einerseits eine Funktion als Druckrohre zur Stabilisierung der Endpunkte der beiden seitlichen Mittelfüße für die rautenförmige Aufspannung der dünnen Metallplatte. Zum anderen dienen sie mit ihrer Biegesteifigkeit zur flächigen Abstützung der Metallplatte. Eine weitere wichtige Funktion der Querrohre besteht in einer Stabilisierung der Mittelfüße an den Palettenaußenseiten, damit diese nicht auf dem Basis-Ring "abkippen" können. Der bodenseitige Basisring 34 weist einen Verbindungsbereich auf, in welchem seine beiden Rohrenden miteinander verbunden sind. Dieser Verbindungsbereich ist nun zur Erhöhung der Palettensteifigkeit unterhalb eines Kunststoff-Eckfußes 24 an einer Stelle mit geringer Biegebelastung angeordnet.

In Figur 3 wird in einem Teilschnitt durch einen Kunststoff-Mittelfuß 26 der vorteilhafte Zusammenbau der Palettenkonstruktion näher dargestellt und es wird die vielfache elektrisch leitende Verbindung des Rohrgitterrahmens über das unterste horizontal verlaufende Gitterrohr, über die dünne Blechplatte 18, durch die Kunststoff-Füße 26 mit dem Stahlrohr-Basisring 34 deutlich. Die Enden der parallel verlaufenden Querrohre sind leicht abgekröpft und im Bereich ihrer Lagerung in den seitlichen Mittelfüßen 26 als doppelwandige Halbrohre 62 ausgebildet; sie sind formschlüssig in entsprechende Ausnehmungen in den Mittelfüßen 26 eingelegt und werden im Montagezustand und kraftschlüssig von dem darüber quer verlaufenden fest verschraubten untersten Gitterrahmen-Rohr des Rohrgitterahmens fixiert und festgeklemmt.

Die abgebogenen Endstücke 36 der vier Rohrstücke 32 sind kurz oberhalb der nach unten weisenden Rohrenden jeweils sternförmig seitlich eingeformt, so dass ein reduzierter Rohrquerschnitt 52 ausgebildet ist, in den ein Innengewinde 54 für eine Verschraubung der Befestigungs-Schrauben 48 mit dem bodenseitigen Basisring 34 eingeformt, z. B. eingerollt oder eingeschnitten, ist. Die Ausnehmungen innerhalb des Kunststoff-Mittelfußes 26 enden kurz oberhalb des Basis-Rohres 34. Dort ist zur Aufnahme der unten offenen Rohrenden der abgebogenen Endstücke 36 jeweils eine konusförmige Rohrzentrierung 36 ausgebildet, in welcher eine zentrische Bohrung 58 zum Durchstecken der Befestigungsschraube 48 vorgesehen ist.

Figur 4 zeigt eine vergrößerte Teilansicht aus Fig. 3 mit der besonderen Befestigung der abgebogenen Endstücke 36. Dazu ist die zentrische Bohrung 58 in der konusförmigen Rohrzentrierung 36 von unten nach oben zur Konusspitze hin im Durchmesser leicht abnehmend ausgebildet, wobei der Durchmesser im Bereich zur Konusspitze geringfügig kleiner als der Durchmesser der Befestigungsschrauben 48 ausgebildet ist. Dies bewirkt im fest verschraubten Montagezustand eine unlösbare Festklemmung der Befestigungs-Schrauben 48.

In den detaillierten Zeichnungsfiguren ist weiterhin erkennbar, dass der bodenseitige Basisring 34 an jedem Kunststoff-Mittelfuß 26 zwei entsprechende Lochungen zum Durchstecken der Befestigungs-Schrauben 48 zum Einschrauben in die abgebogenen Endstücke 36 der vier diagonal verlaufenden Rohrstücke 32 aufweist, wobei der bodenseitige Basisring 34 auf seiner Unterseite an den Lochungen jeweils eine kegelförmige Einsenkung 60 derart aufweist, dass der Schraubenkopf einer Linsenkopf-oder Senkkopfschraube bündig in die Unterseite des Basisringes 34 eingesenkt ist. Dies dient dem Zweck, dass die Palettenunterseite glatt und eben ausgebildet ist und insbesondere die befüllten Palettencontainer leicht und glatt - ohne zu rattern oder hängen zu bleiben - auf den Rollen von Rollenförderern (Rollen-Laufband) ablaufen können.

Mit den erfindungsgemäßen Ausführungen der Composite Palette SM13 wird im Vergleich zu bekannten Palettenbehältern, bei denen die Hauptlast von den beiden Mittelfüßen auf den langen Palettenseiten an den Enden einer massiven Quertraverse übertragen wird, eine bessere und gleichmäßigere Lastverteilung auf alle Palettenfüße erreicht. Durch die besondere konstruktive Ausgestaltung mit der besseren Lastverteilung hat die neue Palette SM13 insgesamt eine geringere Durchbiegung als alle anderen vergleichbaren auf dem Markt befindlichen bekannten Paletten. Über die metallische Verschraubung der abgebogenen Endstücke 36 der vier diagonalen Rohrstücke 32 mit dem bodenseitigen Basisring 34 wird auf elegante Weise eine vielfache elektrische Verbindung bereitgestellt.

### Bezugsziffernliste

- 10: Palettencontainer
- 12: Palette
- 14: Rohrgitterrahmen (Stützmantel)
- 16: Kunststoff- Innenbehälter
- 18: Metallplatte
- 20: Abkantung vertikal nach unten (ca. 15 mm)
- 22: unterstes Gitterrahmen-Rohr (14)
- 24: Eckfüße
- 26: Mittelfüße
- 28: Ausnehmung (24,26)
- 32: rautenförmig verlaufendes Rohr
- 34: rechteckförmiges Basis-Rohr
- 36: abgewinkeltes Rohrende
- 38: napfförmiges Unterteil
- 40: schalenförmigen Oberteil
- 42: paralleles Querrohr
- 44: Abkantung L-förmig (ca. 15-15 mm)
- 46: Einformung (Sicke) nach unten
- 48: Befestigungs-Schraube
- 50: Ausnehmung (26 - 36)
- 52: Reduzierter Rohrquerschnitt (36)
- 54: Innengewinde (52)
- 56: konusförmige Rohrzentrierung (36)
- 58: zentrische Bohrung (56)
- 60: kegelförmige Einsenkung (34)
- 62: doppelwandige Halbrohrenden (42)

## Patentansprüche

1. Palettencontainer (10) zur Lagerung und zum Transport von insbesondere gefährlichen flüssigen Füllgütern, mit einem austauschbaren dünnwandigen Innenbehälter (16) aus thermoplastischem Kunststoff zur Aufnahme des Füllgutes, mit einem den Innenbehälter (16) als Stützmantel dicht umschließenden Rohrgitterrahmen (14) aus miteinander verschweißten vertikalen und horizontalen Rohrstäben, der am oberen Außenrand einer gabelstapler-geeigneten Bodenpalette (12) befestigt ist, wobei die rechteckförmige Bodenpalette (12) ein flaches Palettenoberdeck bestehend aus einer dünnen Metall-Blechplatte (18) als Auflage für den eingestellten Innenbehälter (16) und einem Palettenunterbau mit vier Eckfüßen (24) und vier dazwischen angeordneten Mittelfüßen (26) aus thermoplastischem Kunststoff und einen rechteckförmigen, bodenseitig horizontal umlaufenden Stahlrohr-Basisring (34) aufweist, wobei die Bodenpalette (12) mit Mitteln zur Ableitung elektrischer Ladungen versehen ist,
**dadurch gekennzeichnet, dass**
der Palettenunterbau einen oberen Rohrrahmen mit vier einzelnen gleichlangen Rohrstücken (32) aufweist, die diagonal direkt unterhalb der Metallplatte (18) verlaufen und mit ihren Enden derart an jeweils zwei benachbarten Mittelfüßen (26) befestigt sind, dass unterhalb der Metallplatte (18) ein rautenförmiger Tragrahmen ausgebildet ist, auf dem die Metallplatte (18) aufgespannt ist, wobei die vier einzelnen Rohrstücke (32) an ihren Enden jeweils rechtwinkelig abgebogen sind, mit einem abgebogenen Endstück (36) jeweils in eine entsprechende Ausnehmung in zwei benachbarten Kunststoff-Mittelfüßen (26) eingesteckt und über mehrere Schraubverbindungen (48) elektrisch leitend mit dem bodenseitigen Basisring (34), der den unteren Rohrrahmen darstellt, verbunden sind.

2. Palettencontainer nach Anspruch 1,
**dadurch gekennzeichnet, dass**
die abgebogenen Endstücke (36) der vier Rohrstücke (32) mit dem bodenseitigen Basis-ring (34) verschraubt sind und über diese metallische Verschraubung (48) eine achtfache elektrische Verbindung bereitgestellt ist.

3. Palettencontainer nach Anspruch 1 oder 2 ,
**dadurch gekennzeichnet, dass**
die abgebogenen Endstücke (36) der vier Rohrstücke (32) kurz oberhalb der Rohrenden sternförmig seitlich eingeformt sind, so dass ein reduzierter Rohrquerschnitt (52) ausgebildet ist, in den ein Innengewinde (54) für eine Verschraubung (48) mit dem bodenseitigen Basisring (34) eingeformt ist.

4. Palettencontainer nach Anspruch 1, 2 oder 3 ,
**dadurch gekennzeichnet, dass**
die Ausnehmungen innerhalb des Kunststoff-Mittelfußes (26) kurz oberhalb des Basis-Rohres (34) enden und dort zur Aufnahme der unten offenen Rohrenden der abgebogenen Endstücke (36) eine konusförmige Rohrzentrierung (36) ausgebildet ist, in welcher eine zentrische Bohrung (58) zum Durchstecken der Befestigungsschraube (48) vorgesehen ist.

5. Palettencontainer nach Anspruch 4,
**dadurch gekennzeichnet, dass**
die zentrische Bohrung (58) in der konusförmigen Rohrzentrierung (36) von unten nach oben zur Konusspitze hin im Durchmesser leicht abnehmend ausgebildet ist, wobei der Durchmesser im Bereich zur Konusspitze geringfügig kleiner als der Durchmesser der Befestigungsschraube (48) ausgebildet ist.

6. Palettencontainer nach Anspruch 1, 2, 3, 4 oder 5,
**dadurch gekennzeichnet, dass**
der bodenseitige Basisring (34) an jedem Kunststoff-Mittelfuß (26) zwei entsprechende Lochungen zum Durchstecken der Befestigungsschrauben (48) zum Einschrauben in die abgebogenen Endstücke (36) der vier diagonal verlaufenden Rohrstücke (32) aufweist, wobei der bodenseitige Basisring (34) auf seiner Unterseite an den Lochungen jeweils eine kegelförmige Einsenkung (60) derart aufweist, dass der Schraubenkopf einer Linsenkopf- oder Senkkopfschraube bündig eingesenkt ist.

7. Palettencontainer nach Anspruch 1, 2, 3, 4, 5 oder 6,
**dadurch gekennzeichnet, dass**
der bodenseitige Basisring (34) einen Verbindungsbereich aufweist, in welchem seine beiden Rohrenden miteinander verbunden sind, und dass dieser Verbindungsbereich unterhalb eines Kunststoff-Eckfußes (24) an einer Stelle mit geringer Biegebelastung angeordnet ist.

8. Palettencontainer nach Anspruch 1, 2, 3, 4, 5, 6 oder 7,
**dadurch gekennzeichnet, dass**
zusätzlich zu den vier diagonal bzw. rautenförmig verlaufenden Rohren (32) zwei weitere, parallel dicht nebeneinander verlaufende Querrohre (42) in der oberen Rohrrahmen-Tragstruktur vorgesehen sind, deren Enden jeweils in den beiden Mittelfüßen (26) an den langen Palettenseiten gelagert und fixiert sind.

9. Palettencontainer nach Anspruch 8,
**dadurch gekennzeichnet, dass**
die Enden der parallel verlaufenden Querrohre (42) im Bereich ihrer Lagerung in den seitlichen Mittelfüßen (26) als doppelwandige Halbrohre (62) ausgebildet und im Montagezustand form- und kraftschlüssig von dem darüber quer verlaufenden fest verschraubten untersten Gitterrahmen-Rohres (22) fixiert sind.

## Claims

1. Pallet container (10) for storing and transporting in particular hazardous liquid filling materials, having an exchangeable thin-walled inner container (16) made of thermoplastic for receiving the filling material, having a tubular lattice frame (14) which closely encloses the inner container (16) as a supporting casing and is made of welded-together vertical and horizontal tubular bars, said tubular lattice frame (14) being secured to the upper outer rim of a bottom pallet (12) that is suitable for fork-lift trucks, wherein the rectangular bottom pallet (12) has a flat pallet top deck, consisting of a thin sheet-metal plate (18), for supporting the fitted inner container (16), and a pallet substructure having four corner feet (24) and four middle feet (26) arranged therebetween and made of thermoplastic, and has a rectangular steel-tube base ring (34) that is horizontally peripheral on the bottom side, wherein the bottom pallet (12) is provided with means for discharging electric charges,
**characterized in that**
the pallet substructure has an upper tubular frame having four individual tube sections (32) of equal length which extend diagonally directly beneath the metal plate (18) and are secured by way of their ends to in each case two adjacent middle feet (26) such that a diamond-shaped supporting frame, on which the metal plate (18) is spanned, is formed beneath the metal plate (18), wherein the four individual tube sections (32) are each bent in a right-angled manner at their ends, are each plugged into a corresponding recess in two adjacent plastics middle feet (26) by way of a bent end piece (36) and are connected to the bottom-side base ring (34), which represents the lower tubular frame, in an electrically conductive manner via a plurality of screw connections (48).

2. Pallet container according to Claim 1,
**characterized in that**
the bent end pieces (36) of the four tube sections (32) are screw-connected to the bottom-side base ring (34) and an eightfold electrical connection is provided via this metallic screw connection (48).

3. Pallet container according to Claim 1 or 2,
**characterized in that**
the bent end pieces (36) of the four tube sections (32) are laterally indented in a star-shaped manner shortly above the tube ends so as to form a reduced tube cross section (52) into which an internal thread (54) for a screw connection (48) to the bottom-side base ring (34) is indented.

4. Pallet container according to Claim 1, 2 or 3,
**characterized in that**
the recesses within the plastics middle foot (26) end shortly above the base tube (34) and a conical tube-centering means (36) is formed there in order to receive the downwardly open tube ends of the bent end pieces (36), a central bore (58) for passing through the securing screw (48) being provided in said tube-centering means (36).

5. Pallet container according to Claim 4,
**characterized in that**
the central bore (58) in the conical tube-centering means (36) is formed with a slightly narrowing diameter from bottom to top toward the cone tip, wherein the diameter in the region of the cone tip is configured to be slightly smaller than the diameter of the securing screw (48).

6. Pallet container according to Claim 1, 2, 3, 4 or 5,
**characterized in that**
the bottom-side base ring (34) on each plastics middle foot (26) has two corresponding holes for passing through the securing screws (48) for screwing into the bent end pieces (36) of the four diagonally extending tube sections (32), wherein the bottom-side base ring (34) has a conical depression (60) at each of the holes on its underside, such that the screw head of a cap screw or countersunk-head screw is countersunk in a flush manner.

7. Pallet container according to Claim 1, 2, 3, 4, 5 or 6,
**characterized in that**
the bottom-side base ring (34) has a connecting region in which its two tube ends are connected together, and **in that** this connecting region is arranged beneath a plastics corner foot (24) at a location having a low bending load.

8. Pallet container according to Claim 1, 2, 3, 4, 5, 6 or 7,
**characterized in that**
provision is made, in addition to the four tubes (32) that extend diagonally or in a diamond-shaped manner, of two further transverse tubes (42) in the upper tubular-frame supporting structure, said transverse tubes (42) extending parallel and closely together, and the ends of said transverse tubes (42) each being mounted and fixed in the two middle feet (26) on the long pallet sides.

9. Pallet container according to Claim 8,
**characterized in that**
the ends of the parallel transverse tubes (42) are configured as double-walled half tubes (62) in the region in which they are mounted in the lateral middle feet (26), and are fixed in the mounted state in a form- and force-fitting manner by the firmly screw-connected bottommost lattice-frame tube (26) extending transversely thereabove.

## Revendications

1. Conteneur à palettes (10) pour le support et le transport de matières de remplissage fluides notamment dangereuses, comprenant un récipient intérieur à parois minces remplaçable (16) en matière plastique thermoplastique pour recevoir la matière de remplissage, comprenant un cadre grillagé tubulaire (14) entourant étroitement le récipient intérieur (16) en tant qu'enveloppe de support, constitué de barres tubulaires verticales et horizontales soudées les unes aux autres, qui est fixé au niveau du bord extérieur supérieur d'une palette de fond (12) adaptée à un chariot élévateur à fourche, la palette de fond de forme rectangulaire (12) présentant un dessus de palette plat constitué d'une plaque de tôle métallique mince (18) en tant qu'appui pour le récipient intérieur installé (16) et un dessous de palette avec quatre pieds de coins (24) et quatre pieds centraux (26) disposés entre eux, en matière plastique thermoplastique, et un anneau de base rectangulaire en tube d'acier (34), s'étendant horizontalement sur la périphérie du côté du fond, la palette de fond (12) étant pourvue de moyens pour la dérivation des charges électriques,
**caractérisé en ce que**
le dessous de palette présente un cadre tubulaire supérieur avec quatre pièces tubulaires individuelles de même longueur (32) qui s'étendent en diagonale directement en dessous de la plaque métallique (18) et qui sont fixées par leurs extrémités à chaque fois à deux pieds centraux adjacents (26) de telle sorte qu'en dessous de la plaque métallique (18) soit réalisé un cadre de support en forme de losange sur lequel est posée la plaque métallique (18), les quatre pièces tubulaires individuelles (32) étant recourbées à chaque fois à angle droit à leurs extrémités, étant enfichées avec une pièce d'extrémité recourbée (36) à chaque fois dans un évidement correspondant dans deux pieds centraux en plastique adjacents (26) et étant connectées par le biais de plusieurs connexions vissées (48) de manière électriquement conductrice à l'anneau de base du côté du fond (34) qui constitue le cadre tubulaire inférieur.

2. Conteneur à palettes selon la revendication 1,
**caractérisé en ce que**
les pièces d'extrémité recourbées (36) des quatre pièces tubulaires (32) sont vissées à l'anneau de base du côté du fond (34) et une connexion électrique à huit points est fournie par le biais de ce vissage métallique (48).

3. Conteneur à palettes selon la revendication 1 ou 2,
**caractérisé en ce que**
les pièces d'extrémité recourbées (36) des quatre pièces tubulaires (32) sont embouties latéralement en forme d'étoile juste au-dessus des extrémités de tube de sorte qu'une section transversale de tube réduite (52) soit réalisée, dans laquelle est formé un filetage intérieur (54) pour un vissage (48) avec l'anneau de base du côté du fond (34).

4. Conteneur à palettes selon la revendication 1, 2 ou 3,
**caractérisé en ce que**
les évidements à l'intérieur du pied central en plastique (26) se terminent juste au-dessus du tube de base (34) et un centrage de tube en forme de cône (36) est réalisé à cet endroit pour recevoir les extrémités de tube ouvertes inférieures des pièces d'extrémité recourbées (36), dans lequel centrage de tube est prévu un alésage central (58) destiné à être traversé par la vis de fixation (48).

5. Conteneur à palettes selon la revendication 4,
**caractérisé en ce que**
l'alésage central (58) dans le centrage de tube en forme de cône (36) est réalisé avec un diamètre diminuant légèrement de bas en haut en direction de la pointe du cône, le diamètre, dans la région de la pointe du cône, étant légèrement inférieur au diamètre de la vis de fixation (48).

6. Conteneur à palettes selon la revendication 1, 2, 3, 4 ou 5,
**caractérisé en ce que**
l'anneau de base du côté du fond (34) présente, au niveau de chaque pied central en plastique (26), deux perçages correspondants destinés à être traversés par les vis de fixation (48) pour le vissage dans les pièces d'extrémité recourbées (36) des quatre pièces tubulaires s'étendant en diagonale (32), l'anneau de base du côté du fond (34) présentant, sur son côté inférieur au niveau des perçages, à chaque fois un renfoncement de forme conique (60) de telle sorte que la tête de vis d'une vis à tête bombée ou d'une vis à tête fraisée puisse être renfoncée jusqu'en affleurement.

7. Conteneur à palettes selon la revendication 1, 2, 3, 4, 5 ou 6,
**caractérisé en ce que**
l'anneau de base du côté du fond (34) présente une région de connexion dans laquelle ses deux extrémités de tube sont connectées l'une à l'autre, et **en ce que** cette région de connexion est disposée en dessous d'un pied de coin en plastique (24) au niveau d'un endroit de faible sollicitation en flexion.

8. Conteneur à palettes selon la revendication 1, 2, 3, 4, 5, 6 ou 7,
**caractérisé en ce que**
deux tubes transversaux supplémentaires (42) s'étendant étroitement l'un à côté de l'autre en parallèle sont prévus en plus des quatre tubes (32) s'étendant en diagonale ou en forme de losange dans la structure porteuse du cadre tubulaire supérieur, dont les extrémités sont supportées et fixées à chaque fois dans les deux pieds centraux (26) au niveau des côtés longs de la palette.

9. Conteneur à palettes selon la revendication 8,
**caractérisé en ce que**
les extrémités des tubes transversaux s'étendant parallèlement (42) sont réalisées dans la région de leur support dans les pieds centraux latéraux (26) sous forme de demi-tubes à double paroi (62) et, dans l'état monté, sont fixées par engagement par correspondance de formes et par force par le tube de cadre grillagé le plus inférieur (22) vissé fixement s'étendant transversalement pardessus celles-ci.
